# EUROPÄISCHE PATENTSCHRIFT

(11) **EP 1 629 514 B1**
(45) Veröffentlichungstag und Bekanntmachung des Hinweises auf die Patenterteilung: **24.01.2007**
(21) Anmeldenummer: 04731876.1
(22) Anmeldetag: 10.05.2004
(51) Int. Cl.: H01H 51/06

(54) **ANORDNUNQ DES BEWEGLICHEN KERNES DES ELEKTROMAGNETEN DES SCHALTERS DES ANLASSER F R VERBRENNUNGSKRAFTMASCHINEN MIT ANSCHLUSS DER KLEMMENBRETT- UND ELEKTROMOTORKONTAKTE**
ARRANGEMENT OF THE MOBILE CORE OF THE SOLENOID OF THE STARTER SWITCH OF INTERNAL COMBUSTION ENGINES, COMPRISING A CONNECTION FOR THE TERMINAL BOARD AND ELECTRIC MOTOR CONTACTS
DISPOSITIF A NOYAU MOBILE DE L'ELECTRO-AIMANT DU COMMUTATEUR DE DEMARREUR POUR MOTEURS A COMBUSTION INTERNE, AVEC CONNEXION DES CONTACTS DE LA PLANCHETTE A BORNES ET DU MOTEUR ELECTRIQUE

(30) Priorität: 20.05.2003 CZ 20031396
(43) Veröffentlichungstag der Anmeldung: 01.03.2006
(73) Patentinhaber: Magneton A.S., 767 53 Kromeriz (CZ)
(72) Erfinder: HNILICA, Miloslav, 767 01 Kromeriz (CZ)
(74) Vertreter: Prikryl, Jaromir
(86) Internationale Anmeldenummer: PCT/CZ2004/000026
(87) Internationale Veröffentlichungsnummer: WO 2004/105068

(56) Entgegenhaltungen:
- EP-A- 0 485 372
- US-A- 4 983 940

## Beschreibung

Die Erfindung betrifft die Anordnung des beweglichen Kernes des Elektromagneten des Schalters des Anlassers für Verbrennungskraftmaschinen mit Anschluss der Klemmenbrett- und Elektromotorkontakte

Die Anlasser für Verbrennungskraftmaschinen sind so konstruiert, dass der Elektromagnet für die Ausrückung des Ritzels in den Zahnkranz des Schwungrades der Verbrennungskraftmaschine mit den Schaltkontakten des Hauptstroms des Anlassers parallel zur Hauptachse des Elektromotors des Anlassers angeordnet ist, wobei der Deckel des Elektromagneten mit Kontakten das Klemmenbrett des Anlassers bildet. Das Ritzel ist dann durch Wirkung des Kernes des Elektromagneten auf das Ritzel mittels eines am häufigsten zweiarmigen Hebels ausgerückt.

Es ist auch eine Lösung bekannt, wo der Ausrückelektromagnet in der Achse des Anlasserritzels angeordnet ist, und die Kontakte des Schalters mit den am hinteren Deckel des Anlassers isolierend befestigten Klemmen verbunden sind, wobei diese Klemmen nicht in einer Montagegruppe angeordnet sind. Der Kontakt des elektrischen Motors ist an der Wand des hinteren Deckels isolierend befestigt und der Kontakt des Klemmenbretts ist mittels einer Schraube zum Körper des hinteren Deckels befestigt.

Nachteil der bekannten oben beschriebenen Lösungen des Anschlusses der Schalterkontakte ist die verhältnismäßig hohe Kompliziertheit und Montage-Ansprüchigkeit, weiter der hohe Übergangswiderstand beim Anschluss einerseits an die Zuleitungsklemme und anderseits an den Schleifmechanismus des Elektromotors des Anlassers.

Nachteil der Einrichtung für Ausrückung des Ritzels mit dem Hebelmechanismus ist deren Kompliziertheit und Entstehung von Reibwiderständen im Hebelmechanismus, die zur Folge erhöhte energetische Ansprüche auf die Erzeugung einer ausreichenden Ausrückkraft haben. Nachteil der Anordnung des Ausrückelektromagneten in der Achse ist die Montage-Ansprüchigkeit und die Sicherstellung des Kernbolzens durch Vernietung des Kernendes durchgeführt.

Im Dokument "US-A-4 983 940" wird eine Anordnung eines beweglichen Kernes eines Elektromagneten eines Schalters, gemäß dem Oberbegriff des Patentanspruchs 1 offenbart.

Mängel der bekannten Lösungen beseitigt die Anordnung des beweglichen Kernes des Elektromagneten des Schalters des Anlassers für Verbrennungskraftmaschinen mit Anschluss der Klemmbrett- und Elektromotorkontakte gemäß Erfindung, wo der elektromagnetische Schalter im Hohlraum des hinteren Deckels gelagert ist und in der Achse des Anlassers ist der bewegliche Kern mit einem Bolzen gelagert, der im Hohlraum des beweglichen Kernes durch das erste Futter und das zweite Futter geführt ist. Das Wesen der Erfindung besteht darin, dass in das zweite Futter die Druckplatte mit in der Axialachse quer angeschnittenen Sicherungsnasen eingeschoben ist. Durch die Öffnung der Druckplatte ist der Bolzen des beweglichen Kernes geführt, mit dem die Druckplatte gegen Ausschieben aus dem zweiten Futter arretiert ist. Auf dem Außendurchmesser des zweiten Futters ist die Kontaktbrücke mit der Isolierscheibe aufgezogen und auf dem Außendurchmesser der Druckplatte ist eine Kontaktfeder aufgezogen. Im ersten Futter ist die Einspurfeder gelagert, deren zweites Ende gegen die hintere Stirnfläche des Bolzens des beweglichen Kernes gedrückt ist. Vordere Stirnfläche des Bolzens ist für die Führung der Einspurstange aufbereitet. Die Rückstellfeder des beweglichen Kernes ist mit einem Ende auf der Tragplatte des elektromagnetischen Schalters gestützt und mit deren zweitem Ende ist der bewegliche Kern in die Ruheposition gedrückt. Der Bolzen des beweglichen Kernes ist in montierter Position mit einem selbstsperrenden Sicherungsring mit Unterlegscheibe sichergestellt, der im Hohlraum der Druckplatte angeordnet ist, die mit ihrer Außenkegelfläche auf der inneren Kegelfläche der hinteren Abdeckung gestützt ist und den zusammengesetzten beweglichen Kern in der Ruheposition hält. Die Kontaktbrücke schaltet in geschalteter Position den Kontakt des Klemmenbretts mit dem Kontakt des Elektromotors durch.

Nach dem Anschluss der Kontakte des Klemmbretts ist der Kontakt des Klemmenbretts in den Kunststoff des Klemmenbrettskörpers zusammen mit der Ausgangsschraube eingespritzt, die am zweiten Kontaktende mit dem Kopf im ausgebildeten Hohlraum eingelassen ist und technologisch mittels eines Einschnitts an der ausgetretenen äußeren Stirnfläche des Hohlraums sichergestellt ist. Die äußere Stirnfläche des Hohlraums tritt über die Oberfläche der Anschlussfläche des Klemmenbretts über und zu dieser ausgetretenen Stirnfläche liegt direkt der Anschlusskabelschuh der Stromzuleitung mit Mutter auf.

Der Kontakt für den Anschluss des Elektromotors ist eingespritzt oder eingeschoben im Isolierfutter mittels einer am unteren Teil des Isolierfutters ausgebildeten Durchpressung. Die Durchpressung springt in die Ausnehmung auf der Auflagefläche des Isolierfutters ein, wobei das Isolierfutter auch mit dem Kontakt mittels Einschnitte auf der unteren Seite des Isolierfutters auf dem ausgetretenen Stirnbereich des Mantels des elektromagnetischen Schalters aufgesteckt ist.

Vorteil der beschriebenen Anordnung des beweglichen Kernes ist eine sehr einfache Montage ohne Anwendung der Vernietung, beziehungsweise der Punktschweißung. Die Form des Kerneisens ist aus Sicht des Produktionsverfahrens sowie des Mindestgewichts für die Sicherung des magnetischen Kreises vorteilhaft.

Vorteil des beschriebenen Anschlusses des Klemmenbrettkontakts ist die technologische Vorteilhaftigkeit des Anschlusses ohne Notwendigkeit der galvanischen Verbindung der Ausgangsschraube mit dem Kontaktkörper, denn der Strom ist vom Anschlussschuh direkt zur leitenden Fläche des Kontakts geführt und die Schraubverbindung ist nur zur Erzeugung des notwendigen Andrucks verwendet.

Vorteil des beschriebenen Anschlusses des Kontakts des Elektromotors ist die Befestigung des Kontakts zum Körper des elektromagnetischen Schalters ohne Notwendigkeit der Verwendung von weiteren Verbindungsteilen wie Niete oder Schrauben. Der Kontakt ist nur durch bloßes Aufstecken eines Formspritzteiles aus Isoliermasse befestigt.

Die vorliegende Erfindung wird näher anhand folgender technischen Beschreibung erläutert, die im Zusammenhang mit hinzugefügten Zeichnungen erstellt ist, in denen Fig. 1 den Schnitt durch den hinteren Deckel des Anlassers mit einem elektromagnetischen Schalter und einem Klemmenbrett darstellt, Fig. 1a stellt axonometrische Ansicht auf die Druckplatte mit Sicherungsnasen dar, Fig. 2 stellt axonometrische Ansicht auf den Kontakt des Elektromotors mit dem Isolierfutter, aufgeschoben auf die Stirnfläche des Mantels des elektromagnetischen Schalters, dar, Fig. 3 stellt axonometrische Ansicht auf das einzelne Isolierfutter dar und Fig. 3a stellt axonometrische Ansicht auf den Kontakt für den Anschluss des Elektromotors dar. In Fig. 4 ist die Gesamtansicht auf das Klemmenbrett des Anlassers und in Fig. 5 ist axonometrische Ansicht auf den Kontakt des Klemmenbretts mit einer eingelassenen Ausgangsschraube.

Anlasser nach Fig. 1 und 1a besteht aus einem Körper des hinteren Deckels 1, in dessen Hohlraum 1.1 der elektromagnetische Schalter 2 gelagert ist. In der Achse des elektromagnetischen Schalters 2 wirkt mit axialer Kraft der bewegliche Kern 10 mittels eines Bolzens 15, der im Hohlraum 10.1 des Kernes 10 durch das erste Futter 24 und durch das zweite Futter 22 geführt ist, die z.B. aus Spritzmasse gefertigt sind. In das zweite Futter 22 ist die Druckplatte 14 mit quer in der Axialachse (Fig. 1a) eingeschnittenen Sicherungsnasen 21.1 aufgesteckt. Durch die Öffnung der Druckplatte 14 ist der Bolzen 15 des beweglichen Kernes 10 geführt. Der Bolzen 15 des beweglichen Kernes 10 arretiert nach der Einschiebung in die Druckplatte 14 die Sicherungsnasen 21.1 und sichert hiermit die Druckplatte 14 gegen Ausschieben aus dem zweiten Futter 22. Auf dem Außendurchmesser des zweiten Futters 22 ist die Kontaktbrücke 12 mit einer Isolierscheibe 11 und auf dem Außendurchmesser der Druckplatte 14 ist die Kontaktfeder 13 angeordnet. Im ersten Futter 24 ist die Einspurfeder 16 gelagert, die mit dem zweiten Ende auf die hintere Stirnfläche des Bolzens 15 des beweglichen Kernes 10 drückt. Die vordere Stirnfläche des Bolzens 15 ist für die Führung der Einspurstange 19 aufbereitet. Die Rückstellfeder 18 des beweglichen Kernes 10 stützt sich mit einem Ende auf der Tragplatte 25 des elektromagnetischen Schalters 2 und mit zweitem Ende drückt den beweglichen Kern 10 in die Ruheposition. Der Bolzen 15 des beweglichen Kernes 10 ist in montierter Position mit einem selbstsperrenden Sicherungsring 20 mit einer Unterlegscheibe 21 sichergestellt, die im Hohlraum der Druckplatte 14 angeordnet ist. Die Druckplatte 14 ist mit ihrer Außenkegelfläche 14.3 (Fig. 1a) auf der inneren Kegelfläche der Abdeckung 23 gestützt und hält den zusammengesetzten beweglichen Kern 10 in der Ruheposition.

Die Kontaktbrücke 12 schaltet in geschalteter Position den Kontakt 6 des Klemmenbretts 5 mit dem Kontakt 3 des Elektromotors (Fig. 4 und 5) durch. Der Kontakt 6 des Klemmenbretts 5 ist in der Kunststoffmasse des Körpers des Klemmenbretts 5 zusammen mit der Ausgangsschraube 7 eingespritzt. Die Ausgangsschraube 7 ist am zweiten Ende 6.4 des Kontakts 6 mit dem Kopf 7.1 im ausgebildeten Hohlraum 6.1 eingelassen und technologisch mit einem auf der äußeren ausgetretenen Stirnfläche 6.5 ausgebildeten Einschnitt 6.2 sichergestellt. Die äußere Stirnfläche 6.5 tritt über die Oberfläche 6.3 der Anschlussfläche des Klemmenbretts 5 über und zu dieser ausgetretenen Stirnfläche 6.5 liegt direkt der Anschlussschuh 8 der Stromzuleitung mit der Mutter 9 (Fig. 1) auf.

Der Kontakt 3 für den Anschluss des Elektromotors ist eingespritzt, oder ist in das Isolierfutter 4 eingeschoben und mittels der auf dessen unteren Teil 3.5 ausgebildeten Durchpressung 3.4 springt in die Ausnehmung 3.3 auf der Auflagefläche 3.2 des Isolierfutters 4 ein. Das Isolierfutter 4 ist auch mit dem Kontakt 3 mittels auf der unteren Seite des Isolierfutters 4 ausgebildeten Einschnitte 3.1 auf den ausgetretenen Stirnteil 2.2 des Mantels 2.1 des elektromagnetischen Schalters 2 aufgeschoben.

Nach der Schaltung des elektromagnetischen Schalters 2, falls das nicht dargestellte Ritzel des Anlassers in den Eingriff mit dem Zahnkranz eingespurt ist, ist der bewegliche Kern 10 des elektromagnetischen Schalters 2 im eingerückten Zustand und die Rückstellfeder 18 ist gedrückt. Der Strom vom Kabelschuh 8 wird direkt über die Stirnfläche 6.5 auf den Kontakt 6 des Klemmenbretts 5 über geschaltete Kontaktbrücke 12 dem Kontakt 3 des Elektromotors zugeführt und der Anlasser wird in Funktion mit voller Leistung genommen.

Falls es zur Position Ritzelzahn auf Zahnkranzzahn der Verbrennungskraftmaschine kommt, dreht sich der Elektromotor des Anlassers mit einem reduzierten Moment von Permanentmagneten mit hoher Remanenz, die Rotationsbewegung ist auf das Ritzel des Anlassers übertragen. Gleichzeitig kommt es zur axialen Bewegung des beweglichen Kernes 10, die Ausrückstange 19 wirkt gegen die Bewegung des Bolzens 15, die Einspurfeder 18 wird gedrückt, bis die hintere Stirnfläche 15.1 des Bolzens 15 des beweglichen Kernes 10 zum Absatz 24.1 des ersten Futters 24 aufliegt und die Durchschaltung der Kontakte 6 des Klemmebretts 5 und des Kontakts 3 für den Anschluss des Elektromotors nicht erlaubt. Nach dem Durchdrehen des Ritzels kommt es zu dessen Einspurung in den Zahnkranz, die Einspurfeder 16 wird freigesetzt und die Kontaktbrücke 12 schaltet die Kontakte 6 und 3 durch und der Anlasser wird in Funktion mit voller Leistung genommen.

Zwischen der Platte 25 und dem beweglichen Kern 10 des elektromagnetischen Schalters 2 ist die Rückstellfeder 18 angeordnet, die den beweglichen Kern 10 in die Ruheposition rücksetzt. Bei der Rückbewegung des beweglichen Kernes 10 kommt es zur Berührung der Außenkegelfläche der Druckplatte 14 auf innere Kegelfläche der Abdeckung 23, der bewegliche Kern setzt die Bewegung weiter fort, dabei wird die Kontaktfeder 13 gedrückt, bis das Ende des Bolzens 15 den Abstand von der Fläche der Abdeckung 23 zurücklegt und dazu aufliegt. Hiermit kommt es zur Dämpfung des Anstoßes des beweglichen Kernes 10 bei dessen Rückbewegung.

## Patentansprüche

1. Anordnung des beweglichen Kernes des Elektromagneten des Schalters des Anlassers für Verbrennungskraftmaschinen mit Anschluss von Kontakten des Klemmenbretts und des Elektromotors, wo der elektromagnetische Schalter im Hohlraum des hinteren Deckels gelagert ist, in der Achse des Anlassers ist der bewegliche Kern mit einem Bolzen gelagert, der im Hohlraum des beweglichen Kernes durch das erste und zweite Futter geführt ist, **dadurch gekennzeichnet, dass** in das zweite Futter (22) die Druckplatte (14) mit in der Axialachse quer angeschnittenen Sicherungsnasen (14.1) eingeschoben ist, durch die Öffnung (14.2) der Druckplatte (14) ist der Bolzen (15) des beweglichen Kernes (10) geführt, mit dem die Druckplatte (14) gegen Ausschieben aus dem zweiten Futter (22) arretiert ist, auf dem Außendurchmesser des zweiten Futters (22) ist die Kontaktbrücke (12) mit einer Isolierscheibe (11) aufgezogen und auf dem Außendurchmesser der Druckplatte (14) ist die Kontaktfeder (13) aufgezogen, im ersten Futter (24) ist die Einspurfeder (16) gelagert, mit deren zweitem Ende gegen die hintere Stirnfläche des Bolzens (15) des beweglichen Kernes (10) gedrückt ist, die vordere Stirnfläche des Bolzens (15) ist für die Führung der Einspurstange (19) aufbereitet, die Rückstellfeder (18) des beweglichen Kernes (10) ist mit einem Ende auf der Tragplatte (25) des elektromagnetischen Schalters (2) gestützt und mit deren zweitem Ende ist der bewegliche Kern (10) in die Ruheposition gedrückt, der Bolzen (15) des beweglichen Kernes (10) ist in montierter Position mit einem selbstsperrenden Sicherungsring (20) mit einer Unterlegscheibe (21) sichergestellt, der im Hohlraum der Druckplatte (14) angeordnet ist, die mit ihrer Außenkegelfläche (14.3) auf der inneren Kegelfläche (23.1) der Abdeckung (23) gestützt ist und den zusammengesetzten beweglichen Kern (10) in der Ruheposition hält, die Kontaktbrücke (12) schaltet in geschalteter Position den Kontakt (6) des Klemmenbretts (5) mit dem Kontakt (3) des Elektromotors durch.

2. Anordnung nach Anspruch 1, **dadurch gekennzeichnet, dass** der Kontakt (6) des Klemmenbretts (5) in der Kunststoffmasse des Körpers des Klemmenbretts (5) zusammen mit der Ausgangsschraube (7) eingespritzt ist, die im zweiten Ende (6.4) des Kontakts (6) mit dem Kopf (7.1) im ausgebildeten Hohlraum (6.1) eingelassen ist und technologisch mit dem Einschnitt (6.2) auf der äußeren ausgetretenen Stirnfläche (6.5) des Hohlraums (6.1) sichergestellt ist, wobei die äußere Stirnfläche (6.5) über die Oberfläche (6.3) der Anschlussfläche des Klemmenbretts (5) austritt und zu dieser ausgetretenen Stirnfläche (6.5) direkt der Anschlusskabelschuh (8) der Stromzuleitung mit einer Mutter (9) aufliegt.

3. Anordnung nach Anspruch 1, **dadurch gekennzeichnet, dass** der Kontakt (3) für den Anschluss des Elektromotors in das Isolierfutter (4) mittels einer Durchpressung (3.4) auf dessen unteren Teil (3.5) eingespritzt oder eingeschoben ist, wo die Durchpressung (3.4) in die Ausnehmung (3.3) auf der Auflagefläche (3.2) des Isolierfutters (4) einspringt und das Isolierfutter (4) ist auch mit dem Kontakt (3) mittels Einschnitte (3.1) auf der unteren Seite des Isolierfutters (4) auf den ausgetretenen Stirnteil (2.2) des Mantels (2.1) des elektromagnetischen Schalters (2) aufgesteckt.

## Claims

1. Arrangement of the movable electromagnet core of the starter switch of combustion engines with connection of terminal board and electric motor contacts, where the electromagnetic switch is located in the cavity of the rear cover, the movable core with a pin is located in the starter axis, the pin being led in the cavity of the movable core through the first bushing and through the second bushing **characterized in that** the pressure plate (14) is inserted into the second bushing (22) together with the securing projections (14,1) which are transversally slit in their axial center line, through the hole (14,2) of the pressure plate (14), the pin (15) of the movable core (10) is led, by which the pressure plate (14) is arrested against being slipped out from the second bushing (22), the contact bridge (12) with the insulating washer (11) is slid on the outer diameter of the second bushing (22) and, on the outer diameter of the pressure plate (14), the contact spring (13)is slid on, in the first bushing (24), the sliding-in spring (16) is located, the other end of which pushes against the rear front face of the pin (15) of the movable core (10), the forefront face of the pin (15) is adapted for guiding the sliding-in bar (19), the return spring (18)of the movable core (10) bears with one end against the bearing plate (25) of the electromagnetic switch (2) and, with the other end, it is pushed against the movable core (10) into its rest position. The pin (15) of the movable core (10) is secured in its mounted position by a selflocking securing ring (20) with the washer (21) located in the cavity of the pressure plate (14) which bears with its outer conic face (14.3) against the inner conic face (23.1) of the cover (23) and holds the assembled movable core (10) in its rest position, the contact bridge (12), in its switched on position, interconnects the contact (6) of the terminal board (5) with the contact (3) of the electric motor.

2. The arrangement according to the claim 1 characterized **characterized in that** the contact (6) of the terminal board (5) is pressed into the plastics mass of the terminal board (5) body together with the outlet screw (7), which is countersunk on the other end (6,4) of the contact (6) with its head (7,1) into the moulded cavity (6,1) and is technologically secured by a slot (6,2) on the outer projecting front face (6,5) of the cavity (6,1), where the outer front face (6,5) projects above the surface (6,3) of the connecting face of the terminal board (5) and, on this projected front face (6,5), bears directly the connecting cable socket (8) of the current supply with its nut (9).

3. The arrangement according to the claim 1, **characterized in that** the contact (3) for connecting the electric motor, is pressed or inserted into the insulating bushing (4) by means of the push-through part (3.4) on its bottom part (3,5) where the push-through part fits into the recess (3.3) on the bearing surface (3.2) of the insulating bushing (4) and the insulating bushing (4) with its contact (3), by means of the slots (3.1) on the bottom side of the insulating bushing (4), is slid onto the projecting front part (2.2) of the jacket (2.1) of the electromagnetic switch (2).

## Revendications

1. Disposition du noyau mobile de l'électro-aimant du commutateur du starter des moteurs à combustion interne avec raccordement des contacts de la réglette de bornes et du moteur électrique, où le commutateur électromagnétique est situé dans la cavité du couvercle arrière, dans l'axe du commutateur se trouve situé le noyau mobile avec une goupille qui est guidée dans la cavité du noyau mobile par le premier manchon et par le deuxième manchon, qui **charactérisé** en ce par ce que le plateau de pression (14) est inséré, avec ses saillies de sûreté (14.1) transversalement incisées dans leur axe longitudinal, par le trou (14.2) du plateau de pression (14), la goupille (15) du noyau mobile (10) est guidée, par laquelle le plateau de pression (14) est arrêté pour ne pas sortir hors du deuxième manchon (22), sur le diamètre extérieur du deuxième manchon (22), le pont de contact (12) est emmmanché avec la rondelle isolante (11) et, sur le diamètre extérieur du plateau de pression (14), le ressort de contact (13) est emmanché, dans le premier manchon (24), le ressort coulissant (16) est situé, dont l'autre bout est poussé contre la face frontale arrière de la goupille (15) du noyau mobile (10), la face frontale avant de la goupille (15) est adaptée pour guider la barre coulissante (19), le ressort de rappel (18) du noyau mobile (10) est appuyé par un bout contre le plateau porteur (25) du commutateur électromagnétique (2) et, par l'autre bout, il pousse le noyau mobile (10) dans sa position de repos, la goupille (15) du noyau mobile (10) est assurée, dans sa position montée, par la bague de blocage automatique (20) avec la rondelle (21) située dans la cavité du plateau de pression (14) qui est appuyé par sa surface conique extérieure contre la surface conique intérieure (23.1) du capot (23) et maintient le noyau mobile monté (10) dans sa position de repos, le pont de contact (12), dans sa position fermée, interconnecte le contact (6) de la réglette de bornes (5) avec le contact (3) du moteur électrique.

2. La disposition suivant la revendication 1, **charactérisé en ce** par ce que le contact (6) de la réglette de bornes (5) est enrobée par la matière plastique du corps de la réglette de bornes (5) ensemble avec la vis de sortie (7) qui est noyée dans l'autre bout (6,4) du contact (6) avec sa tête (7.1) dans la cavité moulée (6,1) et est technologiquement assurée par l'entaille (6,2) sur la face frontale extérieure saillante(6,5) de la cavité (6.1) où la face frontale extérieure saillit au-dessus de la surface (6.3) de la face attachante de la réglette de bornes (5) et, sur cette face frontale saillante (6.5) s'appuie directement la boucle de câble de raccordement (8) de l'amenée du courant avec l'écrou (9).

3. La disposition suivant la revendication 1, **charactérisé en ce** par ce que le contact (3) pour connecter le moteur électrique est pressé ou inséré dans le manchon isolant (4) au moyen de la pièce refoulante (3.4) sur sa partie inférieure (3.5), où la pièce refoulante entre dans l'évidement (3.3) sur la surface d'appui (3.2) du manchon isolant (4) et le manchon isolant (4) est emmanché, avec son contact (3), au moyen des entailles (3.1) sur le côté inférieur du manchon isolant (4), sur la partie frontale saillante (2.2) de l'enveloppe (2.1) du commutateur électromagnétique (2).
